# FASCICULE DE BREVET EUROPEEN

(11) **EP 1 509 445 B1**
(45) Date de publication et mention de la délivrance du brevet: **11.01.2006**
(21) Numéro de dépôt: 03756048.9
(22) Date de dépôt: 03.06.2003
(51) Int. Cl.: B63B 35/79

(54) **DISPOSITIF DE COMMANDE ET DE SECURITE D'UNE VOILURE DE CERF-VOLANT**
STEUER- UND BEFESTIGUNGSVORRICHTUNG FÜR DAS SEGEL EINES DRACHENS
CONTROL AND FIXING DEVICE FOR THE SAIL OF A KITE

(30) Priorité: 03.06.2002 FR 0206787; 08.11.2002 FR 0213993
(43) Date de publication de la demande: 02.03.2005
(73) Titulaire: Ballu, Arnaud, 38330 Biviers (FR)
(72) Inventeur: BALLU, Arnaud, F-38330 Biviers (FR); ROYANNAIS, Arielle, F-38330 Biviers (FR)
(74) Mandataire: Hecké, Gérard
(86) Numéro de dépôt international: PCT/FR2003/001664
(87) Numéro de publication internationale: WO 2003/101824

(56) Documents cités:
- WO-A-02/38440
- DE-A- 10 047 452
- US-B1- 6 260 803

## Description

### Domaine technique de l'invention

La présente invention concerne un dispositif de commande et de sécurité d'une voilure de cerf-volant, notamment gonflable, comprenant :
- une première paire de lignes avant en liaison avec des attaches avant situées à chaque extrémité du bord d'attaque,
- une deuxième paire de lignes arrières en liaison avec des attaches arrière agencées à chaque extrémité du bord de fuite,
- des organes de coulissement fixés aux attaches avant et arrière pour le passage des lignes,
- et un dispositif de pilotage coopérant avec les lignes avant et arrière pour guider le cerf-volant.

### Etat de la technique

Les cerf-volants de traction modernes en forme d'arche disposent communément de quatre lignes de commande, deux avant et deux arrière, reliées aux quatre coins du cerf-volant, et permettant une action de gauchissement et une action de tangage. Lors d'une chute du cerf-volant dans l'eau, la configuration est très souvent récurrente : lignes tendues sous le vent du pilote, cerf-volant posé sur son avant (bord d'attaque) et bloqué dans cette position sans pouvoir redécoller. En effet, la distance d'écartement entre les attaches des avants et des arrières sur les extrémités de l'aile ne produit pas assez d'effet de levier pour autoriser un redécollage souhaitable, directement en marche arrière. Pour obtenir l'effet de levier suffisant, il faudrait pouvoir agir en traction sur l'arrière de la voilure (bord de fuite), à un endroit où celle-ci est beaucoup plus large qu'au niveau de ses attaches. Il est connu de rajouter une ligne de commande supplémentaire à cet effet. Néanmoins, il est souhaitable de simplifier au maximum ces dispositifs de commande pour éviter notamment les risques d'emmêlement.

Il est également connu de réaliser des systèmes de redécollage arrière sur ces voilures de cerf-volant de traction gonflables sans ligne additionnelle. Par exemple en reliant les lignes arrière sur les lignes avant (qui supportent la plus grande partie des forces de traction), par l'intermédiaire d'une poulie située à l'emplacement de l'attache arrière. Un lien relie alors cette ligne arrière au bord de fuite de la voilure, à un endroit suffisamment large pour exercer le bras de levier souhaité. Par cette disposition, toute force exercée sur les lignes avant bloque le coulissement des arrières au niveau de leurs attaches sur les avants. Tout relâchement des avants permet d'agir en traction sur les arrières, et donc directement sur le bord de fuite.

Néanmoins, un tel dispositif perturbe le pilotage de la voilure, peut occasionner des emmêlements dus au surplus de lignes flottant entre les avants et les arrières, et nécessite d'être intégré directement à la fabrication. De plus, lors d'une forte traction sur les arrières, un rapprochement des attaches avant /arrière de la voilure peut perturber sensiblement la forme de cette dernière, et dégrader son aérodynamisme.

Le document WO 0238440 décrit un dispositif de commande de cerf-volant, dans lequel chaque extrémité de la voilure comporte une ligne avant solidarisée à la partie avant, une poulie attachée à la partie arrière et coopérant avec la ligne arrière, laquelle est connectée à une connexion intermédiaire de la ligne avant. Une ligne de redécollage est fixée entre la ligne arrière et une latte située sur le bord de fuite de la voilure. Un tel dispositif.de commande nécessite une première ligne avant principale solidaire du coin antérieur de la voilure, et un retour de ligne de commande.

### Objet de l'invention

L'objet de la présente invention consiste à réaliser un dispositif de commande à redécollage en sens arrière, notamment d'une voilure gonflable de cerf-volant, de structure simple, évitant tout risque d'emmêlement, et sans perturber le pilotage et le profil de la voilure.

Le dispositif de commande et de sécurité est caractérisé par la partie caractérisante de la revendication indépendante 1. Un élément raidisseur est agencé à chaque extrémité de la voilure entre les organes de coulissement pour autoriser le passage d'une préligne coulissante, et maintenir un écartement prédéterminé entre les attaches avant et arrière indépendamment de la tension appliquée aux extrémités de ladite préligne.

La préligne coulissante est délimitée par une connexion avant et une connexion intermédiaire formant des butées avec les organes de coulissement lors de l'application d'une traction dans un sens ou dans l'autre. Une ligne de redécollage est solidaire de la préligne coulissante en étant reliée à au moins une latte du côté bord de fuite et à la ligne arrière. Les organes de coulissement de la préligne peuvent être formés par des maillons fixés aux attaches avant et arrière.

Le dispositif de pilotage comporte une barre de pilotage reliée aux lignes arrière, et un dispositif de largage, comprenant des moyens de déclenchement associés à un anneau de tire connecté aux lignes avant. Les moyens de déclenchement comportent avantageusement un cordage de liaison à une boucle d'attache, et une douille tubulaire sur laquelle est monté coaxialement un anneau de déclenchement, lequel comprend au moins un élément de préhension en liaison avec une ligne arrière connectée à la barre de pilotage. Un tel dispositif permet un déplacement en translation et en rotation de la barre de pilotage vis-à-vis du cordage traversant la douille. Le cordage comprend une aiguille de retenue de l'anneau de tire en position armée, et un disque d'arrêt souple destiné d'une part à maintenir en position armée la douille pendant l'usage normal du cerf-volant, et d'autre part à permettre l'échappement de l'aiguille par déplacement de la douille vers la position déclenchée suite à la translation de l'élément de préhension.

### Description sommaire des figures.

- La figure 1 est une vue schématique de la voilure d'un cerf-volant équipé du dispositif de commande et de sécurité selon l'invention.
- La figure 2 montre une vue à échelle agrandie d'une l'extrémité de la voilure en configuration de vol.
- La figure 3 est une vue identique de la figure 2, représentant la voilure Dans l'état de redécollage arrière avec le bord d'attaque posé sur l'eau.
- Les figures 4 et 5 sont des vues en perspective du dispositif de largage, respectivement en position armée et en position déclenchée ;
- Les figures 6 et 7 montrent des vues en coupe d'une variante de réalisation de la figure 2, respectivement en position normale lors d'un vol, et en position déclenchée pour la mise en sécurité.

### Description d'un mode de réalisation préférentiel

En référence aux figures 1 à 3, le dispositif de commande et de sécurité DC d'une voilure 1 de cerf-volant, notamment gonflable, comporte une première paire de lignes avant 6A, une deuxième paire de lignes arrière 6B, des attaches avant 5A et arrière 5B, et un dispositif de pilotage DP. Chacune des deux extrémités de droite et de gauche de la voilure 1 est reliée à une ligne avant 6A et à une ligne arrière 6B. La voilure 1 de forme sensiblement en arche, est ainsi équipée de deux lignes avant 6A disposées aux deux extrémités avant du bord d'attaque 2, et de deux lignes arrière 6B disposées aux deux extrémités arrière du bord de fuite 3. Par la suite il ne sera décrit dans l'exemple de réalisation des figures 2 et 3, qu'une seule moitié du présent dispositif à une des extrémités 10 de la voilure 1. En effet, les deux côtés de la voilure 1 sont symétriques, et le dispositif de commande DC qui y est raccordé est identique de chaque côté.

Une préligne coulissante 8A passe successivement par un maillon 9A d'une attache avant 5A, un élément raidisseur 11 et un maillon 9B d'une attache arrière 5B. La présence de l'élément raidisseur 11 permet de maintenir de chaque côté de la voilure 1 un écartement prédéterminé entre les attaches 5A, 5B, quelle que soit la tension appliquée aux extrémités de la préligne 8A.

Une ligne avant 6A est reliée à une préligne coulissante 8A par l'intermédiaire d'une connexion avant 7A. Les deux attaches avant 5A et arrière 5B sont disposées aux extrémités respectives avant et arrière de la voilure 1. L'attache avant 5A est disposée du côté bord d'attaque 2, et l'attache arrière 5B est disposée du côté bord de fuite 3. Les maillons 9A et 9B sont connectés respectivement sur les attaches avant 5A et arrière 5B. Ces maillons peuvent être constitués par d'autres organes de coulissement, notamment par des anneaux métalliques, des manilles d'accastillage ou encore des maillons rapides.

L'élément raidisseur 11 disposé entre les deux attaches 5A, 5B, est constitué notamment par un tube creux et résistant, ayant une longueur correspondant sensiblement à l'écartement entre les deux attaches avant 5A/arrière 5B. L'élément raidisseur 11 creux est traversé par la préligne coulissante 8A, et comporte à ses extrémités deux embouts 12A et 12B destinés à renforcer la tenue mécanique. Les embouts 12A, 12B sont dimensionnés pour agir en butées avec les maillons respectifs 9A ou 9B.

La préligne coulissante 8A est donc susceptible de coulisser successivement à travers le maillon 9A, l'embout 12A de l'élément raidisseur 11, l'embout 12B, et le maillon 9B, et se termine par une seconde connexion 13. La connexion avant 7A et la connexion intermédiaire 13 sont dimensionnées de façon à ne pas pouvoir traverser les maillons 9A ou 9B. Lors de la mise en tension des lignes du dispositif DC suite au vol du cerf-volant, la plus grande partie des forces est exercée sur les deux lignes avant 6A. Ainsi, la connexion 13 intermédiaire vient en butée contre le maillon 9B (figure 2).

La préligne coulissante 8A génère des forces de compression entre les deux maillons 9A/9B, lesquels sont maintenus en écartement grâce à l'élément raidisseur 11 traversé par la préligne 8A. Le profil de la voilure 1 n'est pas contraint en flexion dans cette zone, indépendamment des forces de réaction en présence. Tout effet de cintrage sous charge est ainsi évité.

Une ligne de redécollage 14 est solidaire de la préligne coulissante 8A, sensiblement au niveau de la connexion 13 intermédiaire. A son extrémité distale, la ligne de redécollage 14 est solidarisée à une latte 4 du côté du bord de fuite 3 de la voilure 1 par l'intermédiaire d'une connexion 15. Ainsi, toute traction effectuée sur la préligne 8B et autorisée par un relâchement de la préligne coulissante 8A, est transmise à la ligne de redécollage 14.

Lorsque le cerf-volant après une chute est posé avec son bord d'attaque 2 contre la surface de l'eau, une traction exercée directement sur l'arrière de la voilure 1 permet son redécollage à l'envers et son retournement, car la largeur du cerf-volant à l'emplacement de la latte 4 est supérieure à celle située entre les attaches 5A et 5B. Le bras de levier est suffisant pour réaliser cette manoeuvre de redécollage. La présence de la préligne 8B entre les connexions 13 et 7B permet de procéder à des ajustements de longueur pour équilibrer les deux côtés de la voilure 1. Il est clair que la ligne arrière 6B pourrait ainsi être directement reliée à la connexion 13 de la ligne de redécollage arrière 14.

Au cours du vol du cerf-volant, toute traction exercée sur la préligne 8B par l'intermédiaire de la ligne arrière 6B et de la connexion arrière 7B provoque une modification de l'assiette du cerf-volant du côté où le pilote opère cette manoeuvre. En effet, les forces de traction s'effectuant principalement sur les lignes avant 6A, la connexion 13 reste bloquée contre le maillon 9B. La ligne arrière 6B agit comme si elle opérait directement connectée à son attache arrière 5B comme sur une configuration conventionnelle.

L'écartement donné par le fabricant entre les deux attaches avant 5A / arrière 5B, est conditionné uniquement par les qualités de vol et de pilotage qu'il souhaite donner au cerf-volant, et ne peut pas être imposé par le bras de levier nécessaire au redécollage arrière du cerf-volant. C'est le principal intérêt de l'exemple du dispositif selon la présente invention de combiner l'avantage d'un pilotage ordinaire avec celui d'un dispositif de redécollage arrière.

Un autre avantage du présent dispositif concerne la sécurité. En effet, les cerf-volants génèrent de brutales accélérations qu'il peut être difficile de maîtriser, voire de provoquer une perte de contrôle de la part du pilote lorsque l'aile part en survitesse. Une traction brutale et instantanée sur le bord de fuite 3 permet de casser la vitesse et donc la traction incontrôlée du cerf-volant. Dans une configuration de l'art antérieur, cette action n'est pas possible car l'amplitude maximale de traction sur les lignes arrières 6B est limitée par la distance séparant les attaches 5A avant et arrière 5B, et laisse le cerf-volant dans une configuration de puissance maximale. Selon l'exemple de réalisation des figures 2 et 3, c'est la longueur initiale de la ligne avant 6A qui déterminé la traction maximale pouvant être opérée directement à la connexion 15 à l'arrière d'une latte 4. Ainsi, en reliant plusieurs lattes 4 au moyen de connexions respectives 15 et d'une ligne de redécollage 14, il est possible de refermer intégralement le bord de fuite 3 circulaire sur lui-même, provoquant ainsi l'arrêt instantané du vol du cerf-volant et son maintien au sol après sa chute.

Sur la figure 1, la ligne de redécollage 14 arrière est avantageusement disposée coulissante au travers d'une fixation 15 de la latte 4 la plus proche de l'extrémité 10 de la voilure 1, puis est solidarisée à la fixation de l'extrémité de la latte 4A suivante. Ainsi, toute mobilisation de la ligne de redécollage 14 influera d'abord sur la fixation d'extrémité de latte avant de refermer progressivement les autres extrémités de latte vers l'intérieur de la voilure 1 due à sa forme en lobe.

Le dispositif de pilotage DP comporte une barre de pilotage 20 rectiligne reliée à ses extrémités aux deux lignes arrière 6B, et un dispositif de largage 21 toumant connecté aux deux lignes avant 6A.

Le dispositif de largage 21, représenté en détail aux figures 1, 4 et 5, comporte une douille 22 biconique, équipée d'un anneau de déclenchement 23 monté coaxialement flottant entre deux épaulements 22A, 22B formant les extrémités de la douille 22. Un cordage de liaison 24, d'une longueur environ inférieure à un mètre, possède à son extrémité inférieure une boucle 25 d'attache destinée à être fixée à l'utilisateur, et est relié au dispositif de largage 21 à son extrémité supérieure. Le cordage 24 traverse la barre de pilotage 20 percée en son centre par un orifice 26.

A chaque extrémité de cette barre 20 partent les lignes arrière 6B de commande gauche et de commande droite du cerf-volant. Durant différentes manoeuvres, le pilote est amené à faire effectuer à la barre de pilotage 20 des révolutions complètes autour du cordage 24. De même, toujours à des fins de pilotage, il fait régulièrement coulisser cette barre le long du cordage 24, sur toute ou partie de sa longueur. A son extrémité supérieure, le cordage 24 traverse la boucle 27 d'une aiguille 28, notamment métallique. Afin de rester solidaire de la boucle 27, le cordage 24 est terminé par un noeud 29.

L'aiguille 28 est repliée sur un anneau de tire 30 auquel sont connectées les lignes avant 6A de la voilure 1. La douille 22 tubulaire est traversée par le cordage 24, et sert d'élément de maintien de l'aiguille 28 en position repliée. Le noeud 29 constitue une butée dans cette position, et l'anneau de déclenchement 23 est disposé coaxialement autour de la douille 22, de manière à pouvoir tourner et coulisser librement entre les deux épaulements 22A, 22B.

Deux éléments de préhension 31, notamment réalisés avec de la sangle ou tout autre élément approprié, sont solidarisés à l'anneau de déclenchement 23 par des replis 32. Par cette disposition, toute sollicitation d'un élément de préhension 31 en translation vers le bas le long du cordage 24 (flèche F, figure 5) entraîne la douille 22 dans le même sens, et libère l'aiguille 28 au-delà d'une course prédéterminée.

Les éléments de préhension 31 sont munis d'une paire de trous 33 aux extrémités opposées pour le passage des lignes arrière 6B. La longueur développée des éléments de préhension 31 correspond sensiblement à la longueur de la barre de pilotage 20. Cette disposition autorise d'une part le déplacement en translation de la barre de pilotage 20 sans actionner les éléments de préhension 31 grâce aux trous 33, et d'autre part la libre rotation de la barre de pilotage 20 autour du cordage 24 entraînant les lignes 6B de commande, et les éléments de préhension 31 sans solliciter la douille 22.

Afin d'éviter tout déclenchement non volontaire, un disque d'arrêt 34 souple est disposé sur le cordage 24 pour venir en butée sur l'épaulement 22B de la douille 22 en position de blocage de l'aiguille 28 (figure 1). Le disque d'arrêt 34 peut être réalisé dans une matière plastique souple et résistante, notamment en polyuréthane. Lors d'une commande volontaire du pilote sur un élément de préhension 31, le disque d'arrêt souple 34 va se déformer pour se conformer au diamètre intérieur de la douille 22. Cette déformation du disque 34 provoque ensuite la libération de l'aiguille 28, et de l'anneau de tire 30, suivie du largage des lignes avant 6A porteuses. Il en résulte une mise en sécurité instantanée du pilote en situation de perte de contrôle de son aile. Cette mise en sécurité dépend de la rapidité de l'utilisateur à déclencher son dispositif de largage 21.

Pour faciliter le réarmement du dispositif de largage 21 après un déclenchement, une sangle de récupération (non représentée) peut être disposée à une hauteur appropriée parallèlement aux éléments de préhension 31 au-dessus de l'anneau de tire 30. Cette sangle de récupération est traversée en son centre par des lignes de traction, permettant de récupérer l'anneau de tire 30 échappé vers le haut lors d'un largage.

En référence aux figures 6 et 7, la préligne 8A est continue d'avant en arrière jusqu'aux éléments de butée, et le maillon 9B de l'attache arrière 5B des figures 2 et 3 est remplacé par un embout 35 conique. L'embout 35 est solidarisé à la voilure 1 par l'attache arrière 5B, laquelle est formée à titre d'exemple par une sangle cousue passant dans une rainure 36 agencée dans le corps moulé de l'embout 35.

La préligne 8A traverse l'embout 35 conique par un orifice 37 au diamètre approprié, et est équipée d'un manchon 38 de guidage destiné à pénétrer à l'intérieur de l'embout 35. Le manchon 38 présente une forme sensiblement cylindrique, et comprend un logement 39 dans lequel s'engage un premier noeud 40 de la ligne 8A. Ce noeud 40 correspond à la connexion 13 des figures 2 et 3. Un second noeud 41 se trouve sensiblement à proximité de l'extrémité arrière du manchon 38, et solidarise la ligne de redécollage 14 arrière sur la ligne principale 8A coulissante.

Le bord arrière intérieur 42 du manchon 38 est avantageusement conique afin d'éviter de couper la ligne 8A en tension. Le bord avant extérieur 43 du manchon 38 est biseauté pour faciliter son engagement dans l'embout 35 conique lors du passage de la ligne de la figure 7 vers la figure 6. La structure conique interne de l'embout 35 est choisie pour offrir une résistance au glissement de la ligne vers l'arrière lorsqu'une tension supérieure est appliquée sur le brin arrière par rapport au brin avant. L'extrémité de l'élément raidisseur 11 est fixée dans l'orifice 37 de l'embout 35 à l'opposé du manchon 38.

Au-delà d'un certain différentiel de tension sur les extrémités de la ligne 8A, le manchon 38 sort de l'embout 35 (figure 7) suite au coulissement de la ligne 8A, entraînant simultanément la ligne de redécollage 14, laquelle assure la mise en sécurité de la voilure 1 par arrêt du vol.

Lorsque la tension vers l'avant de la ligne 8A est plus forte que la tension vers l'arrière, le manchon 38 pénètre dans l'embout 35, et vient en butée contre la face avant interne du cône (figure 6).

## Revendications

1. Dispositif de commande et de sécurité d'une voilure de cerf-volant, ayant un bord d'attaque (2) agencé à l'avant du cerf-volant (1), et un bord de fuite (3) s'étendant à l'arrière du cerf-volant (1), **caractérisé en ce que** ledit dispositif comprenant :
- une attache avant (5A) comportant un organe de coulissement (9A) agencé à chaque extrémité avant,
- une attache arrière (5B) comportant un organe de coulissement (9B) agencé à chaque extrémité arrière,
- des lignes de commande comprenant une préligne (8A) coulissante ayant une première extrémité s'étendant à partir de l'organe de coulissement (9A) de l'attache avant (5A), une deuxième extrémité s'étendant à partir de l'organe de coulissement (9B) de l'attache arrière (5B), une portion de ligne avant (6A) s'étendant de la première extrémité de la préligne, et une portion de ligne arrière (6B) s'étendant à partir de la deuxième extrémité de la préligne,
- un dispositif de pilotage (DP) coopérant avec les portions de lignes avant et arrière (6A, 6B) pour guider le cerf-volant,
- un élément raidisseur (11) pour maintenir une distance prédéterminée entre les attaches avant et arrière (5A, 5B).

2. Dispositif de commande selon la revendication 1, **caractérisé en ce que** la préligne (8A) coulissante comporte des butées pour limiter son déplacement lors de l'application d'une traction dans un sens ou dans l'autre.

3. Dispositif de commande selon la revendication 2, **caractérisé en ce que** les butées sont formées par deux connexions avant et intermédiaire (7A, 13) venant en engagement avec les organes de coulissement (9A, 9B).

4. Dispositif de commande selon la revendication 1, **caractérisé en ce qu'**il comporte une ligne de redécollage (14) s'étendant entre la ligne arrière (6B) et le bord de fuite (3) de la voilure.

5. Dispositif selon la revendication 4, **caractérisé en ce que** la ligne de redécollage (14) est solidaire de la préligne (8A) coulissante en étant reliée à une ou plusieurs connexions (15) de lattes (4) du côté bord de fuite (3) et à la ligne arrière (6B).

6. Dispositif selon la revendication 1, **caractérisé en ce que** l'élément raidisseur (11) est creux, et traversé par la préligne (8A) coulissante.

7. Dispositif selon la revendication 6, **caractérisé en ce que** l'élément raidisseur (11) comporte deux embouts (12A, 12B) d'extrémités constituant des butées contre les organes de coulissement (9A ; 9B , 35).

8. Dispositif selon la revendication 1, **caractérisé en ce que** les organes de coulissement de la préligne (8A) sont formés par des maillons (9A, 9B) fixés aux attaches avant et arrière (5A, 5B).

9. Dispositif selon la revendication 1, **caractérisé en ce que** les organes de coulissement de l'attache arrière (5B) comportent un embout (35) conique coopérant avec un manchon (38) cylindrique solidaire de la préligne (8A).

10. Dispositif selon la revendication 9, **caractérisé en ce que** le manchon (38) comporte un logement (39) de réception d'un premier noeud (40) de la préligne (8A).

11. Dispositif selon la revendication 10, **caractérisé en ce que** la préligne (8A) comporte un deuxième noeud (41) à l'arrière du manchon (38) et en liaison avec la ligne de redécollage (14).

12. Dispositif selon la revendication 1, **caractérisé en ce que** le dispositif de pilotage (DP) comporte une barre de pilotage (20) reliée aux lignes arrière (6B), et un dispositif de largage (21), comprenant des moyens de déclenchement associés à un anneau de tire (30) connecté aux lignes avant (6A).

13. Dispositif selon la revendication 12, **caractérisé en ce que** les moyens de déclenchement du dispositif de largage (21) comportent un cordage (24) de liaison à une boucle d'attache (25), et une douille (22) tubulaire sur laquelle est monté coaxialement un anneau de déclenchement (23).

14. Dispositif selon la revendication 13, **caractérisé en ce que** l'anneau de déclenchement (23) comprend au moins un élément de préhension (31) en liaison avec une ligne arrière (6B) connectée à la barre de pilotage (20), de manière à autoriser un déplacement en translation et en rotation de ladite barre vis-à-vis du cordage (24) traversant ladite douille (22).

15. Dispositif selon la revendication 13, **caractérisé en ce que** le cordage (24) comprend une aiguille (28) de retenue de l'anneau de tire (30) en position armée, et un disque d'arrêt (34) souple destiné d'une part à maintenir en position armée la douille (22) pendant l'usage normal du cerf-volant, et d'autre part à permettre l'échappement de l'aiguille (28) par déplacement de la douille (22) vers la position déclenchée suite à la translation de l'élément de préhension (31).

## Patentansprüche

1. Steuer- und Sicherheitsvorrichtung für ein Drachensegel mit einer führenden Kante (2) an der Vorderseite des Drachens (1) und eine Hinterkante (3), die sich am Rückteil des Drachens (1) erstreckt, **dadurch gekennzeichnet dass** die Vorrichtung folgendes umfasst:
- eine Vorderbefestigung (5A) mit einer Einrichtung zum Gleiten (9A), die an jedem vorderen Ende angeordnet ist,
- eine Rückbefestigung (5B) mit einer Einrichtung zum Gleiten (9B), die an jedem hinteren Ende angeordnet ist,
- Steuerleinen mit einer gleitenden Vorleine (8A), die ein erstes Ende hat, das sich von der Einrichtung zum Gleiten (9A) der Vorderbefestigung (5A) ausgehend erstreckt, und die ein zweites Ende hat, das sich von der Einrichtung zum Gleiten (9B) der Rückbefestigung (5A) ausgehend erstreckt, wobei ein Vorderabschnitt der Leine (6A) sich von dem ersten Ende der Vorleine erstreckt und ein Rückabschnitt der Leine (6B) sich von dem zweiten Ende der Vorleine erstreckt,
- eine Pilotierungsvorrichtung (DP) die mit den Vorder- und Rückabschnitten der Leinen (6A, 6B) zusammenwirkt, um den Drachen zu führen,
- ein Versteifungselement (11) zum erhalten eines bestimmten Abstands zwischen der Vorderbefestigung (5A) und der Rückbefestigung (5B).

2. Steuervorrichtung gemäß Anspruch 1, **dadurch gekennzeichnet dass** die gleitende Vorleine (8A) Anschläge aufweist, um ihre Bewegung zu begrenzen während eine Zugkraft in der einen oder anderen Richtung angreift.

3. Steuervorrichtung gemäß Anspruch 2, **dadurch gekennzeichnet dass** die Anschläge von zwei Vorder- und Zwischenverbindungen (7A, 13) gebildet werden, die in die Einrichtungen zum Gleiten (9A, 9B) eingreifen.

4. Steuervorrichtung gemäß Anspruch 1, **dadurch gekennzeichnet dass** sie eine Leine zum erneuten Abheben (14) umfasst, die sich zwischen der Rückleine (6B) und der Hinterkante (3) erstreckt.

5. Steuervorrichtung gemäß Anspruch 4, **dadurch gekennzeichnet dass** die Leine zum erneuten Abheben (14) an der gleitenden Vorleine (8A) befestigt ist, indem sie mit einer oder mehreren Verbindungen (15) von Latten (4) an der Hinterkante (3) und mit der Rückleine (6B) verbunden ist.

6. Steuervorrichtung gemäß Anspruch 1, **dadurch gekennzeichnet dass** das Versteifungselement (11) hohl ist und von der gleitenden Vorleine (8A) durchquert wird.

7. Steuervorrichtung gemäß Anspruch 6, **dadurch gekennzeichnet dass** das Versteifungselement (11) zwei Endstücke (12A, 12B) umfasst, die Anschläge für die Einrichtungen zum Gleiten (9A, 9B, 35) bilden.

8. Steuervorrichtung gemäß Anspruch 1, **dadurch gekennzeichnet dass** die Einrichtungen zum Gleiten der Vorleine (8A) von Gliedern (9A, 9B) gebildet werden die an den Vorder- und Rückbefestigungen (5A, 5B) befestigt sind.

9. Steuervorrichtung gemäß Anspruch 1, **dadurch gekennzeichnet dass** die Einrichtungen zum Gleiten der Rückbefestigung (5B) ein konisches Endstück (35) aufweisen, das mit einer zylindrischen Hülse (38) zusammenwirkt, die an der Vorleine (8A) befestigt ist.

10. Steuervorrichtung gemäß Anspruch 9, **dadurch gekennzeichnet dass** die Hülse (38) ein Gehäuse (39) zum Aufnehmen eines ersten Knotens (40) der Vorleine (8A) umfasst.

11. Steuervorrichtung gemäß Anspruch 10, **dadurch gekennzeichnet dass** die Vorleine (8A) eine zweiten Knoten (41) am Rückteil der Hülse (38) umfasst, der in Verbindung mit der Leine zum erneuten Abheben (14) ist.

12. Steuervorrichtung gemäß Anspruch 1, **dadurch gekennzeichnet dass** die Pilotierungsvorrichtung (DP) einen Steuerstab (20) umfasst, der mit den Rückleinen (6B) verbunden ist, und eine Abwurfvorrichtung (21), die Mittel zum Auslösen umfasst, welche einem Zugring (30) zugeordnet sind, der mit den Vorderleinen (6A) verbunden ist.

13. Steuervorrichtung gemäß Anspruch 12, **dadurch gekennzeichnet dass** die Mittel zum Auslösen der Abwurfvorrichtung (21) ein Verbindungsseilwerk (24) zum Verbinden mit einer Befestigungsschleife (25) umfassen, und eine rohrförmige Hülse (22), auf die koaxial ein Auslösungsring (23) montiert ist.

14. Steuervorrichtung gemäß Anspruch 13, **dadurch gekennzeichnet dass** der Auslösungsring (23) mindestens ein Greifelement (31) umfasst, das in Verbindung mit einer Rückleine (6B) ist, die mit dem Steuerstab (20) verbunden ist, so dass eine Translationsbewegung und eine Rotationsbewegung des genannten Stabes gegenüber dem Seilwerk (24), welches die Hülse (22) durchquert, möglich sind.

15. Steuervorrichtung gemäß Anspruch 13, **dadurch gekennzeichnet dass** das Seilwerk (24) eine Nadel (28) umfasst, die den Zugring (30) in der geladenen Stellung zurückhält, und eine flexible Arretierungsscheibe (34), die einerseits dazu dient, dass die Hülse (22) während des normalen Gebrauchs des Drachens in der geladenen Stellung bleibt, und andererseits das Entweichen der Nadel (28) durch Bewegung der Hülse (22) in die ausgelöste Stellung erlaubt, nachdem das Greifelement (31) eine Translationsbewegung ausgeführt hat.

## Claims

1. Control and safety device for a power kite wing, having a leading edge (2) arranged at the front of the kite (1) and a trailing edge (3) extending at the rear of the kite (1), **characterized in that** said device comprises:
- a front attachment (5A) comprising a sliding means (9A) arranged at each front tip,
- a rear attachment (5B) comprising a sliding means (9B) arranged at each rear tip,
- control lines comprising a sliding pre-line (8A) having a first end extending from the sliding means (9A) of the front attachment (5A), a second end extending from the sliding means (9B) of the rear attachment (5B), a portion of front line (6A) extending from the first end of the pre-line, and a portion of rear line (6B) extending from the second end of the pre-line,
- a control device (DP) operating in conjunction with the portions of front lines (6A) and rear lines (6B) to guide the kite,
- a stiffening member (11) to maintain a predetermined distance between the front and rear attachments (5A, 5B).

2. Control device according to claim 1, **characterized in that** the sliding pre-line (8A) comprises stops to limit its movement when a traction is applied in one direction or the other.

3. Control device according to claim 2, **characterized in that** the stops are formed by two front and intermediate connections (7A, 13) coming into engagement with the sliding means line (9A, 9B).

4. Control device according to claim 1, **characterized in that** it comprises a re-launch line (14) extending between the rear line (6B) and the trailing edge (3) of the wing.

5. Device according to claim 4, **characterized in that** the re-launch line (14) is connected to the sliding pre-line (8A) being connected to one or more connections (15) of slats (4) on the trailing edge (3) side and to the rear line (6B).

6. Device according to claim 1, **characterized in that** the stiffening member (11) is hollow, and that the sliding pre-line (8A) passes therethrough.

7. Device according to claim 6, **characterized in that** the stiffening member (11) comprises two end-pieces (12A, 12B) forming stops against the sliding means (9A, 9B, 35).

8. Device according to claim 1, **characterized in that** the sliding means of the pre-line (8A) are formed by links (9A, 9B) fixed to the front and rear attachments (5A, 5B).

9. Device according to claim 1, **characterized in that** the sliding means of the rear attachment (5B) comprise a conical end-piece (35) operating in conjunction with a cylindrical sleeve (38) securedly attached to the pre-line (8A).

10. Device according to claim 9, **characterized in that** the sleeve (38) comprises a housing (39) for receiving a first knot (40) of the pre-line (8A).

11. Device according to claim 10, **characterized in that** the pre-line (8A) comprises a second knot (41) at the rear of the sleeve (38) and connected to the re-launch line (14).

12. Device according to claim 1, **characterized in that** the control device (DP) comprises a control bar (20) connected to the rear lines (6B), and a cast-off device (21) comprising actuating means associated with a pull-ring (30) connected to the front lines (6A).

13. Device according to claim 12, **characterized in that** the actuating means of the cast-off device (21) comprise a link cord (24) for connection to an attachment loop (25) and a tubular sleeve (22) whereon an actuating ring (23) is coaxially mounted.

14. Device according to claim 13, **characterized in that** the actuating ring (23) comprises at least one gripping means (31) in connection with a rear line (6B) connected to the control bar (20) so as to enable movement of said bar in translation and in rotation with respect to the cord (24) passing through said sleeve (22).

15. Device according to claim 13, **characterized in that** the cord (24) comprises a needle (28) securing the pull-ring (30) in the loaded position, and a flexible stop disk (34) designed on the one hand to keep the sleeve (22) in the loaded position during normal use of the kite, and on the other hand to enable the needle (28) to escape by movement of the sleeve (22) to the actuated position following translation of the gripping means (31).
